# EUROPÄISCHE PATENTSCHRIFT

(11) **EP 1 398 574 B1**
(45) Veröffentlichungstag und Bekanntmachung des Hinweises auf die Patenterteilung: **24.08.2011**
(21) Anmeldenummer: 03013768.1
(22) Anmeldetag: 18.06.2003
(51) Int. Cl.: F24C 15/04

(54) **Verfahren zur Herstellung einer Hausgerätetür zum Verschliessen eines Arbeitsraumes sowie Hausgerätetür**
Method for making a door for closing the working space of a household appliance and household appliance door
Méthode de fabrication d'une porte de fermeture de l'espace de travail d'un appareil de ménage et porte d'appareil de ménage

(30) Priorität: 16.09.2002 DE 10243060; 11.10.2002 DE 10247594
(43) Veröffentlichungstag der Anmeldung: 17.03.2004
(73) Patentinhaber: Electrolux Home Products Corporation N.V., 1130 Brussel (BE)
(72) Erfinder: Baumgartl, Manfred, 91126 Schwabach (DE)
(74) Vertreter: Baumgartl, Gerhard Willi

(56) Entgegenhaltungen:
- EP-A1- 1 182 405
- JP-A- 5 203 828
- US-A- 3 898 977

## Beschreibung

Die Erfindung betrifft ein Verfahren zur Herstellung einer Hausgerätetür zum Verschließen eines Arbeitsraumes, insbesondere Garofentür zum Verschließen eines Garraumes. Darüber hinaus betrifft die Erfindung eine entsprechende Hausgerätetür, insbesondere Garofentür.

Es ist bekannt, Gargutträger und/oder Wandungen von Garofenmuffeln mit leicht zu reinigenden Beschichtungen zu versehen, um dem Nutzer das Reinigen der oftmals sehr stark verschmutzenden Gargutträger und/oder Garofenmuffeln zu erleichtern. Dem bereits lange bestehenden Bedürfnis nach leichter Reinigung der gesamten Garofenmuffel wurde bislang nicht Rechnung getragen Aus der US-A-3 898 977 ist eine Garofentür mit den Merkmalen des Oberbegriffs der Ansprüche 1 und 5 bekannt.

Der Erfindung liegt die Aufgabe zugrunde, die Reinigbarkeit der Garofenmuffel zu verbessern.

Erfindungsgemäß wird diese Aufgabe durch die Merkmale der Ansprüche 1, 5 und 16 gelöst. Vorteilhafte Ausbildungen ergeben sich aus den Unteransprüchen.

Die erfindungsgemäße Hausgerätetür zum Verschließen eines Arbeitsraumes, insbesondere Garofentür zum Verschließen eines Garraumes, besitzt wenigstens eine Sichtscheibe, die auf wenigstens einer Seite wenigstens eine erste Beschichtung trägt.

Die Sichtscheibe ist eine arbeitsraumzugeandte Innenscheibe - Die erste Beschichtung ist auf der arbeitsraumzugewandten Seite der Innenscheibe angeordnet. Sie ist eine Antihaftbeschichtung und ist vorzugsweise vollständig oder teilweise transparent. Die erste Beschichtung ist insbesondere ein Polymer-Harz, das vorzugsweise mit sich selbst und der Glasoberfläche der Sichtscheibe chemisch kreuzverbunden ist. Das Polymer-Harz ist vorzugsweise ein integraler Teil des Glases. Es ist insbesondere mit dem Glas verbunden und bildet vorzugsweise eine multimolekulare Oberfläche.

Auf der Seite der Sichtscheibe, die der Seite mit der ersten Beschichtung gegenüberliegt, ist eine zweite Beschichtung als wärmereflektierende Beschichtung angeordnet.

Die Sichtscheibe trägt vorzugsweise auf einer und/oder beiden Seiten und/oder im Inneren zwischen beiden Seiten eine Kennzeichnung.

Mit der Kennzeichnung ist insbesondere gekennzeichnet, auf welcher Seite der Sichtscheibe sich die erste und/oder zweite Beschichtung befindet und/oder um welche Art der Beschichtung es sich handelt und/oder welche Arbeits- bzw. Arbeitsraumfunktionen angeboten werden. Die Kennzeichnung ist innerhalb und/oder außerhalb des beschichteten Bereichs angeordnet, vorzugsweise unter der Beschichtung. Sie ist insbesondere eine Bedruckung und/oder Gravur, insbesondere Lasergravur, und/oder eine asymmetrische Scheibenbearbeitung, insbesondere asymmetrische Glaskantenbearbeitung.

Ein erfindungsgemäßer Arbeitsraum weist wenigstens eine vorbeschriebenen Hausgerätetür, die vorzugsweise nach einem vorbeschriebenen Verfahren hergestellt ist, auf.

Darüber hinaus sind folgende Ausbildungen vorgesehen:

Bei dem erfindungsgemäßen Verfahren zur Herstellung einer Garofentür zum Verschließen einer Garofenmuffel wird wenigstens eine Sichtscheibe vor und/oder nach dem Verbinden mit wenigstens einem anderen Bauteil auf wenigstens einer Seite mit einer leicht zu reinigenden Beschichtung versehen. Die Beschichtung erfolgt auf der muffelzugewandten Seite der Sichtscheibe. Um dem Monteur und/oder dem Nutzer den korrekten Einbau bzw. Wiedereinbau zu erleichtern, wird die beschichtete Seite gekennzeichnet, insbesondere auf derselben und/oder der gegenüberliegenden Seite innerhalb und/oder außerhalb des Bereiches der Beschichtung. Die Kennzeichnung erfolgt insbesondere vor und/oder nach der Beschichtung, vorzugsweise durch Bedrucken und/oder Gravieren, insbesondere Lasergravieren, und/oder durch asymmetrische Scheibenkantenbearbeitung. Der Platz für die insbesondere bedruckende Kennzeichnung lässt sich vor der Beschichtung aussparen und/oder abkleben und/oder abdecken. Die Kennzeichnung auf der gegenüberliegenden Seite kann beispielsweise durch ausschließliche oder sinnvolle Lesbarkeit von der beschichteten Seite her erfolgen.

Die erfindungsgemäße Garofentür zum Verschließen einer Garofenmuffel, insbesondere hergestellt nach dem vorbeschrieben Verfahren, besitzt wenigstens eine Sichtscheibe, die auf wenigstens einer Seite eine leicht zu reinigende Beschichtungträgt. Die Sichtscheibe ist eine Innenscheibe, die auf der muffelzugewandten Innenseite beschichtet ist. Selbstverständlich kann die Sichtscheibe auch eine nutzerzugewandte Außenscheibe sein, die insbesondere auf der nutzerzugewandten Außenseite beschichtet ist. Die Sichtscheibe und/oder die Beschichtung ist insbesondere bis zu Temperaturen von wenigstens 250 °C, insbesondere von wenigstens 280 °C temperaturfest. Die Beschichtung ist vorzugsweise mit in Küchen verwendeten Reinigungsmitteln reinigbar. Sie ist insbesondere eine Antihaftbeschichtung und vollständig oder teilweise transparent. Die Beschichtung ist vorzugsweise ein Polymer-Harz, das insbesondere mit sich selbst und der Glasoberfläche der Sichtscheibe chemisch kreuzverbunden und/oder ein integraler Teil des Glases ist. Das mit dem Glas verbundene Polymerharz bildet insbesondere eine multimolekulare Oberfläche.
Die beschichtete Seite ist insbesondere für den Monteur und/oder den Nutzer gekennzeichnet, vorzugsweise auf derselben und/oder der gegenüberliegenden Seite innerhalb und/oder außerhalb des Bereiches der Beschichtung. Die Kennzeichnung ist insbesondere unter und/oder neben der Beschichtung angeordnet und/oder als Bedruckung und/oder Gravur, insbesondere Lasergravur, und/oder asymmetrische Glaskantenbearbeitung ausgebildet.

Schließlich ist eine Garofenmuffel mit wenigstens einer vorbeschriebenen Garofentür vorgesehen.

Die Erfindung wird nachstehend anhand eines Ausführungsbeispiels näher erläutert. In den zugehörigen schematischen Zeichnungen zeigen:
Fig. 1 eine verschlossene Garofenmuffel,
Fig. 2 eine auf der Oberfläche gekennzeichnete Innenscheibe und
Fig. 3 eine im Inneren gekennzeichnete Innenscheibe.

Garofentüren zum Verschließen von Garofenmuffeln besitzen in der Regel wenigstens zwei zueinander parallele Sichtscheiben, die vorzugsweise aus Glas bestehen und durch Rahmen, Träger oder andere Bauteile in gegenseitigem Abstand gehalten sind. Die der Garofenmuffel zugewandte Innenscheibe unterliegt dabei naturgemäß nicht nur größeren thermischen Anforderungen. Sie wird durch das Gargut auch am meisten verschmutzt.
Während die in die Garofenmuffel einschiebbaren Gargutträger (hier nicht dargestellt) bisher ebenso eine Leichtreinigungsbeschichtung wie die Muffelwandungen trugen, so dass die Reinigung wesentlich erleichtert war, war zur Reinigung insbesondere der muffelzugewandten Seite der muffelzugewandten Sichtscheibe weiterhin ein großer Reinigungsaufwand erforderlich. Überraschenderweise hat sich nun herausgestellt, dass im Baubereich übliche Glasbeschichtungen zur Gewährleistung einer leichten Reinigbarkeit von beispielsweise Gebäudegläsern und Duschkabinengläsern auch zur Leichtreinigungsbeschichtung der unter Garofentemperaturen stehenden muffelzugewandten Innenseiten muffelzugewandter Innenscheiben von Garofentüren geeignet bzw. verwendbar sind.

Fig. 1 zeigt eine Garofenmuffel 2, die einen Garraum 4 umschließt, dessen offene Seite 6 durch eine Garofentür 8 verschließbar ist, welche lediglich durch eine nutzerzugewandte Außenscheibe 10, eine garraumzugewandte Innenscheibe 12 und eine zwischen Außenscheibe und Innenscheibe angeordnete Zwischenscheibe 14 angedeutet ist.

Zur Herstellung einer solchen leicht zu reinigenden Garofentür 8 wird insbesondere die der Garofenmuffel 2 zugewandte Innenscheibe 12 auf der der Garofenmuffel 2 zugewandten Seite 12' mit einem Polymer-Harz H für Leichtreinigung der Firma Clear-Shield ® beschichtet, das mit sich selbst und der Glasoberfläche der Innenscheibe 12 Kreuzverbindungen eingeht und eine multimolekulare Oberfläche bildet, die insbesondere Antihafteigenschaften aufweist. Vor dieser Leichtreinigungsbeschichtung wird die dem Nutzer zugewandte Seite 12" der Innenscheibe 12 mit einer wärmereflektierenden Beschichtung W (beispielsweise einer SNO2-Beschichtung) versehen, vorzugsweise bereits während des Floatens der Innenscheibe.

Nach der wärmereflektierenden und vor der Leichtreinigungsbeschichtung wird die Innenscheibe 12 auf der Seite der Leichtreinigungsbeschichtung (Fig. 2) und/oder im Glasinneren (Fig. 3) durch Lasergravur gekennzeichnet. Insbesondere eine Lasergravur im Inneren der Innenscheibe ist auch nach der Leichtreinigungsbeschichtung möglich. Die Kennzeichnung ist vorzugsweise vorgesehen, um dem Nutzer nach einer Demontage der Tür 8 (beispielsweise zum Zwecke der Reinigung) das seitenrichtige Wiedereinsetzen beschichteter Scheiben zu erleichtern, in diesem Falle also das Einsetzen der Innenscheibe 12 mit der wärmereflektierenden Beschichtung zum Nutzer hin und der Leichtreinigungsbeschichtung zum Garraum 4 hin. Alternativ oder zusätzlich kann sie aber auch der Information des Nutzers über Gar- bzw. Garraumfunktionen dienen, beispielsweise über die Nutzung von Garraumebenen und/oder die Nutzung von Garprogrammen.

Nach der (Leichtreinigungs-)Beschichtung der gekennzeichneten Scheibe 12 erfolgt deren Montage, beispielsweise durch Einsetzen in einen Rahmen und/oder zueinander parallele Träger, die mit der Außenscheibe verklebt sein können.

## Patentansprüche

1. Verfahren zur Herstellung einer Hausgerätetür zum Verschließen eines Arbeitsraumes, insbesondere Garofentür zum Verschließen eines Garraums, mit wenigstens einer Sichtscheibe, die eine arbeitsraumzugewandte Innenscheibe ist,
**dadurch gekennzeichnet; dass**
die wenigstens eine Sichtscheibe wenigstens auf ihrer arbeitsraumzugewandten Seite mit wenigstens einer ersten Beschichtung, die eine Antihaftbeschichtung ist, versehen wird, und
auf der Seite der Sichtscheibe, die der Seite mit der ersten Beschichtung gegenüberliegt, eine zweite Beschichtung aufgebracht wird, wobei
die zweite Beschichtung als wärmereflektierende Beschichtung aufgebracht wird.

2. Verfahren nach Anspruch 1, bei dem die Sichtscheibe auf einer und/oder beiden Seiten und/oder im Inneren zwischen beiden Seiten mit einer Kennzeichnung versehen wird.

3. Verfahren nach Anspruch 2, bei dem mit der Kennzeichnung **gekennzeichnet** wird, auf welcher Seite der Sichtscheibe sich die erste und/oder zweite Beschichtung befindet und/oder um welche Art der Beschichtung es sich handelt und/oder welche Arbeits- bzw. Arbeitsraumfunktionen angeboten werden.

4. Verfahren nach einem der Ansprüche 2 bis 3, bei dem die Kennzeichnung durch Bedrucken und/oder Gravieren, insbesondere Lasergravieren, und/oder durch asymmetrische Scheibenbearbeitung, insbesondere Scheibenkantenbearbeitung, erfolgt.

5. Hausgerätetür zum Verschließen eines Arbeitsraumes, insbesondere Garofentür (8) zum Verschließen eines Garraumes (4), insbesondere hergestellt nach einem Verfahren nach einem der Ansprüche 1 bis 4, mit
wenigstens einer Sichtscheibe, die eine arbeitsraumzugewandte Innenscheibe (12) ist,
**dadurch gekennzeichnet, dass**
die arbeitsraumzugewandte Innenscheibe (12) wenigstens auf ihrer arbeitsraumzugewandten Seite (12') wenigstens eine erste Beschichtung trägt, die eine Antihaftbeschichtung ist,
auf der Seite (12") der Sichtscheibe, die der Seite mit der ersten Beschichtung gegenüberliegt, eine zweite Beschichtung angeordnet ist, und
die zweite Beschichtung eine wärmereflektierende Beschichtung ist.

6. Hausgerätetür nach Anspruch 5, bei dem die wenigstens eine Sichtscheibe auf einer und/oder beiden Seiten und/oder im Inneren zwischen beiden Seiten eine Kennzeichnung trägt.

7. Hausgerätetür nach einem der Ansprüche 5 bis 6, bei der die erste Beschichtung vollständig oder teilweise transparent ist.

8. Hausgerätetür nach einem der Ansprüche 5 bis 7, bei der die erste Beschichtung ein Polymer-Harz ist.

9. Hausgerätetür nach Anspruch 8, bei der das Polymer-Harz mit sich selbst und der Glasoberfläche der Sichtscheibe chemisch kreuzverbunden ist.

10. Hausgerätetür nach Anspruch 8 oder 9, bei der das Polymer-Harz ein integraler Teil des Glases ist.

11. Hausgerätetür nach einem der Ansprüche 8 bis 10, bei der das Polymer-Harz mit dem Glas verbunden ist und eine multimolekulare Oberfläche bildet.

12. Hausgerätetür nach einem der Ansprüche 6 bis 11, bei der mit der Kennzeichnung **gekennzeichnet** ist, auf welcher Seite der Sichtscheibe sich die erste und/oder zweite Beschichtung befindet und/oder um welche Art der Beschichtung es sich handelt und/oder welche Arbeitsraumfunktionen angeboten werden.

13. Hausgerätetür nach einem der Ansprüche 6 bis 12, bei der die Kennzeichnung innerhalb und/oder außerhalb des beschichteten Bereichs angeordnet ist.

14. Hausgerätetür nach Anspruch 6 bis 13, bei der die Kennzeichnung unter der Beschichtung angeordnet ist.

15. Hausgerätetür nach einem der Ansprüche 6 bis 14, bei der die Kennzeichnung eine Bedruckung und/oder Gravur, insbesondere Lasergravur, und/oder eine asymmetrische Scheibenbearbeitung, insbesondere asymmetrische Glaskantenbearbeitung, ist.

16. Arbeitsraum, insbesondere Garofenmuffel, mit wenigstens einer Hausgerätetür nach einem der Ansprüche 5 bis 15, insbesondere hergestellt nach einem der Ansprüche 1 bis 4.

## Claims

1. Method for producing a domestic appliance door for closing a work chamber, in particular cooking oven door for closing a cooking chamber, having at least one inspection glass which is an inner glass facing the work chamber, **characterised in that** the at least one inspection glass is provided at least on its side facing the work chamber with at least one first coating which is a non-stick coating, and on the side of the inspection glass which is opposite the side with the first coating is applied a second coating, wherein the second coating is applied as a heat-reflecting coating.

2. Method according to claim 1, in which the inspection glass is provided with a mark on one and/or both sides and/or in the interior between both sides.

3. Method according to claim 2, in which the mark indicates on which side of the inspection glass the first and/or second coating is located and/or which type of coating it is and/or which work or work chamber functions are available.

4. Method according to one of claims 2 to 3, in which the mark is effected by printing and/or engraving, in particular laser engraving, and/or by asymmetrical glass processing, in particular glass edge processing.

5. Domestic appliance door for closing a work chamber, in particular cooking oven door (8) for closing a cooking chamber (4), in particular produced according to a method according to one of claims 1 to 4, having at least one inspection glass which is an inner glass (12) facing the work chamber, **characterised in that** the inner glass (12) facing the work chamber supports at least on its side (12') facing the work chamber, at least one first coating which is a non-stick coating, on the side (12") of the inspection glass which is opposite the side with the first coating is arranged a second coating, and the second coating is a heat-reflecting coating.

6. Domestic appliance door according to claim 5, in which the at least one inspection glass carries a mark on one and/or both sides and/or in the interior between both sides.

7. Domestic appliance door according to one of claims 5 to 6, in which the first coating is completely or partly transparent.

8. Domestic appliance door according to one of claims 5 to 7, in which the first coating is a polymer resin.

9. Domestic appliance door according to claim 8, in which the polymer resin is chemically crosslinked with itself and the glass surface of the inspection glass.

10. Domestic appliance door according to claim 8 or 9, in which the polymer resin is an integral part of the glass.

11. Domestic appliance door according to one of claims 8 to 10, in which the polymer resin is joined to the glass and forms a multi-molecular surface.

12. Domestic appliance door according to one of claims 6 to 11, in which the mark indicates on which side of the inspection glass the first and/or second coating is located and/or which type of coating it is and/or which work chamber functions are available.

13. Domestic appliance door according to one of claims 6 to 12, in which the mark is arranged within and/or outside of the coated area.

14. Domestic appliance door according to claim 6 to 13, in which the mark is arranged below the coating.

15. Domestic appliance door according to one of claims 6 to 14, in which the mark is printing and/or engraving, in particular laser engraving, and/or asymmetrical glass processing, in particular asymmetrical glass edge processing.

16. Work chamber, in particular cooking oven liner, having at least one domestic appliance door according to one of claims 5 to 15, in particular produced according to one of claims 1 to 4.

## Revendications

1. Procédé de fabrication d'une porte d'appareil ménager pour la fermeture d'un espace de travail, en particulier porte de four de cuisson pour la fermeture d'une enceinte de cuisson, avec au moins une vitre transparente, qui est une plaque intérieure orientée vers l'espace de travail, **caractérisé en ce qu'**au moins une vitre transparente précitée est pourvue au moins sur son côté orienté vers l'espace de travail d'un premier revêtement, qui est un revêtement anti-adhésif, et
sur le côté de la vitre transparente, qui est opposé au côté muni du premier revêtement, un deuxième revêtement est appliqué, où le deuxième revêtement est appliqué comme revêtement réfléchissant la chaleur.

2. Procédé selon la revendication 1, dans lequel la vitre transparente est pourvue sur un et/ou les deux côtés et/ou à l'intérieur entre les deux côtés d'une caractérisation.

3. Procédé selon la revendication 2, dans lequel la caractérisation sert à caractériser le côté de la vitre transparante sur lequel se trouve le premier et/ou deuxième revêtement et/ou de quel type de revêtement il s'agit et/ou quelles fonctions de travail ou d'espace de travail sont offertes.

4. Procédé selon l'une des revendications 2 à 3, dans lequel la caractérisation a lieu par impression et/ou gravage, en particulier gravage au laser et/ou par un traitement asymétrique de la vitre, en particulier un traitement des arêtes de la vitre.

5. Porte d'appareil ménager pour la fermeture d'un espace de travail, en particulier porte de four de cuisson (8) pour la fermeture d'une enceinte de cuisson (4), en particulier fabriquée selon un procédé conformément à l'une des revendications 1 à 4, avec au moins une vitre transparente, qui est une plaque intérieure (12) orientée vers l'espace de travail, **caractérisée en ce que** la plaque intérieure (12) orientée vers l'espace de travail porte au moins sur son côté (12') orienté vers l'espace de travail au moins un premier revêtement, qui est un revêtement anti-adhésif, sur le côté (12") de la vitre transparente, qui est opposé au côté pourvu du premier revêtement, un deuxième revêtement est disposé, et le deuxième revêtement est un revêtement réfléchissant la chaleur.

6. Porte d'appareil ménager selon la revendication 5, dans laquelle la au moins une vitre transparente porte sur un et/ou les deux côtés et/ou à l'intérieur entre les deux côtés une caractérisation.

7. Porte d'appareil ménager selon l'une des revendications 5 à 6, dans laquelle le premier revêtement est complètement ou partiellement transparent.

8. Porte d'appareil ménager selon l'une des revendications 5 à 7, dans laquelle le premier revêtement est une résine de polymère.

9. Porte d'appareil ménager selon la revendication 8, dans laquelle la résine polymère est en liaison chimique croisée avec elle-même et la surface de la vitre transparente.

10. Porte d'appareil ménager selon la revendication 8 ou 9, dans laquelle la résine polymère est une partie intégrale de la vitre.

11. Porte d'appareil ménager selon l'une des revendications 8 à 10, dans laquelle la résine polymère est reliée au verre et forme une surface multi-moléculaire.

12. Porte d'appareil ménager selon l'une des revendications 6 à 11, dans laquelle la caractérisation caractérise le côté de la vitre transparente sur lequel se trouve le premier et/ou deuxième revêtement et/ou de quel type de revêtement il s'agit et/ou quelles fonctions d'espace de travail sont offertes.

13. Porte d'appareil ménager selon l'une des revendications 6 à 12, dans laquelle la caractérisation est disposée à l'intérieur et/ou à l'extérieur de la zone revêtue.

14. Porte d'appareil ménager selon les revendications 6 à 13, dans laquelle la caractérisation est disposée sous le revêtement.

15. Porte d'appareil ménager selon l'une des revendications 6 à 14, dans laquelle la caractérisation est une impression et/ou gravure, en particulier une gravure au laser et/ou un traitement de vitre asymétrique, en particulier un traitement d'arêtes de vitre asymétrique.

16. Espace de travail, en particulier mouffle de four de cuisson, avec au moins une porte d'appareil ménager selon l'une des revendications 5 à 15, en particulier fabriquée selon l'une des revendications 1 à 4.
